# EUROPÄISCHE PATENTSCHRIFT

(11) **EP 0 235 166 B1**
(45) Veröffentlichungstag und Bekanntmachung des Hinweises auf die Patenterteilung: **27.12.1989**
(21) Anmeldenummer: 86904071.7
(22) Anmeldetag: 28.07.1986
(51) Int. Cl.: D06B 1/14, D06B 3/18

(54) **VORRICHTUNG ZUM AUFTRAGEN EINER FLÜSSIGKEIT AUF EINE MATERIALBAHN**
DEVICE FOR APPLYING A LIQUID TO A MATERIAL WEB
DISPOSITIF POUR L'APPLICATION D'UN LIQUIDE SUR UN MATERIAU EN BANDE

(30) Priorität: 04.09.1985 CH 3806/85
(43) Veröffentlichungstag der Anmeldung: 09.09.1987
(73) Patentinhaber: ULRICH STEINEMANN AG, CH-9015 St. Gallen (CH)
(72) Erfinder: LOHSE, Walter, CH-9100 Herisau (CH)
(74) Vertreter: Wenger, René
(86) Internationale Anmeldenummer: CH8600109
(87) Internationale Veröffentlichungsnummer: WO8701401

(56) Entgegenhaltungen:
- DE-A- 1 815 490
- DE-A- 2 911 166
- FR-A- 1 094 615
- US-A- 4 237 816

## Beschreibung

Die Erfindung betrifft eine Vorrichtung zum Auftragen einer Flüssigkeit auf eine Materialbahn gemäss dem Oberbegriff von Anspruch 1. Derartige Vorrichtungen werden beispielsweise an Walzlackiermaschinen zum Lackieren von Papier oder Karton eingesetzt. Die eventuell vorbehandelte, bedruckte oder unbedruckte Materialbahn wird an der Auftragswalze vorbeigeführt, welche einen Lackfilm auf die Materialbahn aufträgt. Die beschichtete Materialbahn wird anschliessend einem Trockner zugeführt, der z.B. je nach der Beschaffenheit des Lacks die Beschichtung durch UV-Polymerisation oder durch Infrarotbestrahlung aushärtet oder trocknet.

Bekannte Walzlackiermaschinen können den Lackfilm gleichläufig oder gegenläufig zur Materialbahn auftragen. Für eine Aenderung der Betriebsart ist jedoch eine Umstellung der Maschine erforderlich: bei einer Gleichlaufbeschichtung ist nämlich die Reservoir-Zone in Vorschubrichtung vor dem Einlauf der Materialbahn in die Auftragswalze angeordnet, während die Dosierwalze bzw. die Reservoir-Zone bei einer Gegenlaufbeschichtung in Vorschubrichtung (der Materialbahn) hinter der Auftragswalze angeordnet ist. In beiden Fällen verlässt der Lackfilm die Reservoir-Zone mit der aufzutragenden Flüssigkeit durch einen dünnen Spalt, der zwischen der Dosierwalze und der Auftragswalze gebildet wird.

Zum Umstellen von Gleichlaufbeschichtung auf Gegenlaufbeschichtung muss entweder eine zweite Dosierwalze gegen die Auftragswalze zugestellt und die erste Dosierwalze ausser Eingriff gebracht werden, oder es müssen separate Lagerstellen für die Dosierwalze in beiden Betriebsarten vorgesehen sein, was dann jeweils einen Umbau der Beschichtungsanlage erfordert. Besondere Probleme bereitet in diesem Zusammenhang die Zufuhr der aufzutragenden Flüssigkeit bzw. des Lacks entweder an beide Dosierwalzen oder aber deren Umstellung bei verschiedenen Betriebsarten. Die Umstellung ist ausserdem sehr aufwendig, da zuerst eine Reinigung der Walzen erforderlich ist, wozu die noch in der ReservoirZone ruhende Flüssigkeit abgeführt werden muss. Das Umstellen erfordert Zeit und Personal.

Es ist daher eine Aufgabe der Erfindung, eine Vorrichtung der eingangs genannten Art zu schaffen, bei der eine Umstellung der Dosierwalze nicht mehr erforderlich ist und bei der sowohl bei Gleichlaufbeschichtung als auch bei Gegenlaufbeschichtung der Flüssigkeitsfilm aus der gleichen Reservoir-Zone abgeführt wird.

Diese Aufgabe wird erfindungsgemäss durch eine Vorrichtung gelöst, welche die Merkmale von Anspruch 1 aufweist. Die Beibehaltung der Dosierwalze auf einer Seite der Auftragswalze und die Anordnung der zusätzlichen Verteilerwalze, welche ein- oder auskuppelbar ist, erlaubt es auf einfachste Weise, nur mit einer Dosierwalze im Gleichlauf und im Gegenlauf zu beschichten. Bei der Gleichlaufbeschichtung ist die zusätzliche Verteilerwalze ausgekuppelt und weggeschwenkt und erfüllt an sich keine Funktion. Die Beschichtung erfolgt auf an sich bekannte Weise, indem der Flüssigkeitsfilm aus der Reservoir-Zone durch den Spalt zwischen Dosierwalze und Auftragswalze nach unten abgeführt wird und im Gleichlauf mit dem Bahnvorschub aufgetragen wird. Um nun mit der gleichen Vorrichtung eine Materialbahn im Gegenlauf beschichten zu können, muss einzig die Drehrichtung der Auftragswalze geändert und die Verteilerwalze eingekuppelt werden. Die Entnahme des Flüssigkeitsfilms erfolgt aus der gleichen Reservoir-Zone, jedoch nicht nach unten durch den Spalt zwischen Dosierwalze und Auftragswalze, sondern nach oben gegen den Scheitelpunkt der Auftragswalze. Um einen gleichmässigen Flüssigkeitsfilm auf der Auftragswalze zu gewährleisten, übernimmt nun die Verteilerwalze die eigentliche Dosierfunktion.

Besonders vorteilhaft ist die Verteilerwalze an die obere Hälfte der Auftragswalze etwa im Bereich des Scheitelpunkts der Auftragswalze zustellbar. Auf diese Weise kann überschüssige Flüssigkeit, welche sich vor dem Spalt zwischen Verteilerwalze und Auftragswalze ansammelt, wieder zurück in die Reservoir-Zone fliessen.

Die Verteilerwalze ist vorzugsweise gegenläufig zur Auftragswalze antreibbar, so dass eine optimale Verteilung des Flüssigkeitsfilms stattfindet. Vorzugsweise ist die Verteilerwalze mit einem an die Achse der Auftragswalze ankoppelbaren Getriebe antreibbar. Dadurch ist gewährleistet, dass die Verteilerwalze im Gegenlaufbetrieb immer die richtige Drehrichtung hat. Das Getriebe und die Verteilerwalze bilden dabei vorzugsweise eine Einheit, die mittels einer Zustellvorrichtung gegen die Auftragswalze bzw. von dieser weg verschiebbar ist. Auf diese Weise müssen im Gleichlaufbetrieb, in dem die Verteilerwalze keine Funktion erfüllt, nicht unnötig Getriebeteile angetrieben werden.

Wenn die Zustellung wenigstens eine Zahnstange aufweist, welche derart mit einem Zahnrad an der verschiebbaren Einheit kämmt, dass letztere durch Drehen des Zahnrades entlang der Zahnstange verschiebbar ist, kann die Getriebeeinheit mit der Verteilerwalze ohne Kraftaufwand zugestellt und mühelos angekuppelt werden.

Ein Ausführungsbeispiel der Erfindung ist in den Zeichnungen dargestellt und wird nachstehend genauer beschrieben. Es zeigen:
Figur 1 eine bekannte Vorrichtung im Gleichlaufbetrieb,
Figur 2 eine bekannte Vorrichtung im Gegenlaufbetrieb,
Figur 3 eine erfindungsgemässe Vorrichtung im Gleichlaufbetrieb,
Figur 4 eine erfindungsgemässe Vorrichtung im Gegenlaufbetrieb,
Figur 5 eine Seitenansicht auf eine erfindungsgemässe Vorrichtung mit schematisch dargestellten Getriebeteilen, und
Figur 6 eine vereinfachte Draufsicht auf die Zustellvorrichtung.

Die Figuren 1 und 2 zeigen die Funktionsweise einer an sich bekannten Vorrichtung. Eine Auftragswalze 2 ist in beiden Drehrichtungen C und D antreibbar. Die Materialbahn 3 wird immer in Pfeilrichtung A vorgeschoben und durch die Gegendruckwalze 12, welche sich in Pfeilrichtung B im Gleichlauf mit der Materialbahn 3 dreht, angepresst. In Vorschubrichtung vor der Auftragswalze 2 ist eine Dosierwalze 4 angeordnet, welche in Pfeilrichtung H zustellbar ist. Die Dosierwalze 4 bildet zusammen mit der Auftragswalze 2 eine Reservoir-Zone 5 für die aufzutragende Flüssigkeit. Aus dieser Reservoir-Zone wird durch den Spalt zwischen der Auftragswalze 2 und der Dosierwalze 4 ein Flüssigkeitsfilm 1 abgezogen und auf die Materialbahn 3 übertragen. Die Flüssigkeit, welche an der Dosierwalze 4 haften bleibt, wird mit einer Rakel 11 abgestreift.

Für eine Gegenlaufbeschichtung wird nun die Dosierwalze 4 ausgebaut und in Vorschubrichtung nach der Auftragswalze 2 an vorbereiteten Lagerstellen wieder eingebaut. Auch in dieser Position ist die Dosierwalze 4 in Pfeilrichtung H zustellbar. Die Auftragswalze 2 dreht sich nun jedoch in Pfeilreichtung D gegenläufig zum Vorschub der Materialbahn 3. Der Flüssigkeitsfilm wird dadurch nicht auf die Materialbahn aufgepresst, sondern auf der Oberfläche der Materialbahn abgestreift. Bevor die Dosierwalze 4 gewechselt werden kann, muss ersichtlicherweise zuerst die Flüssigkeit in der Reservoir-Zone 5 abgeführt werden, und es muss eine neue Flüssigkeitszufuhr in der Gegenlaufposition angeschlossen werden.

In den Figuren 3 und 4 ist die erfindungsgemässe Vorrichtung dargestellt. In Figur 3 sind die Anordnung der Walzen und die Drehrichtungen gleich wie bei Figur 1. Auch die Funktionsweise ist unverändert. Zusätzlich ist eine Verteilerwalze 6 vorgesehen, welche in Pfeilrichtung G zustellbar ist und beim Gleichlaufbetrieb jedoch in Warteposition verbleibt.

Wenn die Auftragsvorrichtung im Gegenlaufbetrieb gefahren weden soll, wird die Verteilerwalze 6, wie in Figur 4 dargestellt, an die Auftragswalze 2 zugestellt. Mit der Zustellung erfolgt eine Ankupplung an die Antriebsvorrichtung der Walzen. Gleichzeitig wird die Dosierwalze 4 so nahe wie erforderlich an die Auftragswalze 2 zugestellt, damit die gewünschte Lackmenge durch den Spalt nach oben gefördert wird.

Die Drehrichtung der Auftragswalze wird für den Gegenlaufbetrieb geändert. Der Flüssigkeitsfilm 1 wird aus der gleichen Reservoir-Zone 5 abgeführt wie beim Gleichlaufbetrieb, verlässt jedoch die Reservoir-Zone nicht nach unten durch den Spalt zwischen der Auftragswalze und der Dosierwalze, sondern nach oben gegen den Scheitelpunkt der Auftragswalze 2 hin. Im Abschnitt 14 zwischen der Dosierwalze 4 und der Verteilerwalze 6 ist die Schichtdicke des Flüssigkeitsfilms relativ unkontrolliert. Eine Verteilung der Flüssigkeit und eine Einstellung der Filmdicke erfolgt jedoch durch die Verteilerwalze 6, welche nun eine ähnliche Funktion übernimmt wie die Dosierwalze 4 im Ausführungsbeispiel gemäss Figur 2. Vor der Verteilerwalze 6 kann sich ein Flüssigkeitsstau 15 bilden, der jedoch bei einer bestimmten Flüssigkeitsmenge unter Schwerkrafteinfluss in die Reservoir-Zone 5 zurückfliessen kann.

Die Verteilerwalze 6 dreht sich in Pfeilrichtung I gegenläufig zur Auftragswalze 2 und ist ebenfalls mit einer Rakel 11 versehen.

In Figur 5 ist beispielsweise eine Getriebeanordnung schematisch dargestellt, mit der die Verteilerwalze 6 antreibbar ist. Das Getriebe 7 wird von der Achse 8 der Auftragswalze 2 angetrieben, auf der ein Antriebszahnrad 16 angeordnet ist. In eingekuppeltem Zustand kämmt dieses Zahnrad mit dem Zahnrad 17, dessen Achse einen Zahnriemen 18 antreibt. Ueber weitere Zahnräder 19 wird die Drehbewegung schliesslich auf die Verteilerwalze 6 übertragen.

Das ganze Getriebe 7 bildet zusammen mit der Verteilerwalze 6 eine verschiebbare Einheit 20, welche entlang der Zahnstange 13 in Pfeilrichtung G verschiebbar ist. Die Einheit 20 kann beispielsweise Seitenwände 21 aufweisen, welche gleichzeitig Lagerstellen für die verschiedenen Getriebeteile tragen.

Figur 6 zeigt beispielsweise zwei Zahnstangen 13, welche in Verschieberichtung G angeordnet sind. Zwischen den beiden parallelen Seitenwänden 21 und 21' der Einheit 20 ist die Verteilerwalze 6 gelagert. Die beiden Seitenwände bilden auch eine Lagerstelle für die Achse 22, die auf einer Seite mit einem Drehgriff 23 versehen ist. Auf der Achse 22 sind die Zahnräder 10 und 10' angeordnet, welche mit den Zahnstangen 13 und 13' kämmen. Durch Drehen des Drehgriffs 23 kann ersichtlicherweise die Einheit 20 entlang den Zahnstangen in Pfeilrichtung G hin und herbewegt werden. Beim Wegdrehen gelangt das Zahnrad 17 des Getriebes ausser Eingriff mit dem Antriebszahnrad 16. Die Einheit 20 wird so weit weggefahren, dass sie beim Gleichlaufbetrieb der Auftragswalze den Arbeitsprozess nicht behindert. Selbstverständlich ist es auch denkbar, die Transmission am Getriebe 7 auf andere Weise zu realisieren.

Vorteilhaft lässt sich auch die in Figur 6 dargestellte Ankupplung statt an den Antrieb der Auftragswalze 2 analog an einen (nicht dargestellten) Antrieb der Dosierwalze 4 vornehmen. Diese Ausführungsvariante hätte sogar den Vorteil, dass sich Dosierwalze 4 und Verteilerwalze 6 unabhängig von der Drehzahl der Auftragswalze 2 regeln liessen. Dadurch könnte vor allem die Dicke der übertragenen Flüssigkeits- bzw. Lackschicht völlig unabhängig von der Geschwindigkeit der Auftragswalze 2 einstellen lassen.

## Patentansprüche

1. Vorrichtung zum Auftragen einer Flüssigkeit auf eine Materialbahn (3) mit einer in beiden Drehrichtungen antreibbaren Auftragswalze (2), an deren Oberfläche die Materialbahn tangential im Gleichlauf oder im Gegenlauf vorschiebbar ist, sowie mit einer an die Auftragswalze (2) zustellbaren Dosierwalze (4), die derart angeordnet ist, dass sie zusammen mit der Auftragswalze (2) eine Reservoir-Zone (5) für die aufzutragende Flüssigkeit bildet, wobei in einer ersten Drehrichtung die Flüssigkeit durch den am Grunde der Reservoir-Zone (5) zwischen Auftragswalze (2) und Dosierwalze (4) gebildeten Spalt pressbar und von dort auf eine Materialbahn förderbar bzw. übertragbar ist, dadurch gekennzeichnet, dass in einer zweiten Gegen-Drehrichtung der Auftragswalze (2) die Flüssigkeit aus der Reservoir-Zone (5) frei nach oben, d.h. vom Spalt zwischen Dosierwalze (4) und Auftragswalze (2) wegförderbar ist, und dass eine bei Antrieb in die zweite Gegenrichtung an die Auftragswalze (2) im Bereich zwischen der Reservoir-Zone (5) und der Berührungslinie von Materialbahn und Auftragswalze (2) zustellbare Verteilerwalze (6) vorgesehen ist, und dass durch den zwischen Verteilerwalze (6) und Auftragswalze (2) gebildeten Spalt die aufzutragende Flüssigkeit dosierbar ist.

2. Vorrichtung nach Anspruch 1, dadurch gekennzeichnet, dass die Verteilerwalze (6) derart am Umfang der Auftragswalze zwischen deren oberem Scheitelpunkt und der tiefer angeordneten Dosierwalze (4) vorgesehen ist, dass ein sich am Einlaufspalt zwischen Verteilerwalze (6) und Auftragswalze (2) bildender Flüssigkeitsstau unter Schwerkrafteinfluss in die Reservoir-Zone (5) zurückfliessen kann.

3. Vorrichtung nach Anspruch 1 oder 2, dadurch gekennzeichnet, dass die Dosierwalze (4) in Vorschubrichtung der Materialbahn (3) vor der Auftragswalze (2) angeordnet ist, und dass die Verteilerwalze (6) bei angetriebener Auftragswalze (2) wahlweise auskuppelbar oder zusammen mit der Auftragswalze antreibbar ist.

4. Vorrichtung nach Anspruch 3, dadurch gekennzeichnet, dass die Verteilerwalze (6) an die obere Hälfte der Auftragswalze (2) zustellbar ist.

5. Vorrichtung nach einem der vorangehenden Ansprüche, dadurch gekennzeichnet, dass die Verteilerwalze (6) zur Auftragswalze (2) gegenläufig antreibbar ist.

6. Vorrichtung nach einem der vorangehenden Ansprüche, dadurch gekennzeichnet, dass die Verteilerwalze (6) mit einem an die Achse der Auftragswalze (2) ankoppelbaren Getriebe (7) antreibbar ist.

7. Vorrichtung nach einem der vorangehenden Ansprüche, dadurch gekennzeichnet, dass die Verteilerwalze (6) mit einem an die Achse der Dosierwalze (4) ankoppelbaren Getriebe antreibbar ist.

8. Vorrichtung nach Anspruch 6 oder 7, dadurch gekennzeichnet, dass das Getriebe (7) und die Verteilerwalze (6) eine Einheit bilden, die mittels einer Zustellvorrichtung gegen die Auftragswalze (2) bzw. von dieser weg verschiebbar ist.

9. Vorrichtung nach Anspruch 8, dadurch gekennzeichnet, dass die Zustellvorrichtung wenigstens eine Zahnstange (13) aufweist, welche derart mit einem Zahnrad an der verschiebbaren Einheit kämmt, dass letztere durch Drehen des Zahnrades entlang der Zahnstange verschiebbar ist.

## Claims

1. Apparatus for applying a liquid to a web of material (3) comprising an applicator roll (2) which can be driven in both directions of rotation and at the surface of which the web of material can be advanced tangentially in the same direction or in the opposite direction of movement, and a metering roll (4) which can be moved towards the applicator roll (2) and which is so arranged that, together with the applicator roll (2), it forms a reservoir zone (5) for the liquid to be applied, wherein in a first direction of rotation the liquid can be pressed through the gap formed at the bottom of the reservoir zone (5) between the applicator roll (2) and the metering roll (4) and from there can be conveyed or transferred on to a web of material, characterised in that in a second opposite direction of rotation of the applicator roll (2) the liquid can be conveyed freely upwardly out of the reservoir zone (5), that is to say away from the gap between the metering roll (4) and the applicator roll (2), and that there is provided a distributor roll (6) which when the drive is in the second opposite direction can be moved towards the applicator roll (2) in the region between the reservoir zone (5) and the line of contact of the web of material and the applicator roll (2), and that the liquid to be applied can be metered through the gap formed between the distributor roll (6) and the applicator roll (2).

2. Apparatus according to claim 1 characterised in that the distributor roll (6) is arranged at the periphery of the applicator roll between the upper zenith thereof and the metering roll (4) which is arranged at a lower level, and that an accumulation ofliquid which is formed at the entry gap between the distributor roll (6) and the applicator roll (2) can flow back under the influence of the force of gravity into the reservoir zone (5).

3. Apparatus according to claim 1 or claim 2 characterised in that the metering roll (4) is arranged upstream of the applicator roll (2) in the direction of forward feed movement of the web of material (3) and that, when the applicator roll (2) is driven, the distributor roll (6) can be selectively uncoupled or can be driven together with the applicator roll.

4. Apparatus according to claim 3 characterised in that the distributor roll (6) can be moved towards the upper half of the applicator roll (2).

5. Apparatus according to one of the preceding claims characterised in that the distributor roll (6) can be driven in opposition to the applicator roll (2).

6. Apparatus according to one of the preceding claims characterised in that the distributor roll (6) can be driven by a transmission means (7) which can be coupled to the shaft of the applicator roll (2).

7. Apparatus according to one of the preceding claims characterised in that the distributor roll (6) can be driven by a transmission means which can be coupled to the shaft of the metering roll (4).

8. Apparatus according to claim 6 or claim 7 characterised in that the transmission means (7) and the distributor roll (6) form a unit which is displaceable towards and away from the applicator roll (2) by means of an adjusting device.

9. Apparatus according to claim 8 characterised in that the adjusting device comprises at least one toothed rack (13) which meshes with a gear on the displaceable unit in such a way that the displaceable unit is displaceable along the rack by rotary movement of the gear.

## Revendications

1. Dispositif pour déposer un liquide sur une bande de matière (3), comprenant un rouleau applicateur (2) pouvant être entraîné dans les deux sens de rotation et contre la surface duquel on peut faire défiler la bande de matière tangentiellement dans le même sens ou en sens inverse, ainsi qu'un rouleau doseur (4) que l'on peut appliquer contre le rouleau applicateur (2) et qui est agencé de manière à former, avec le rouleau applicateur (2) une zone réservoir (5) destinée à contenir le liquide à déposer, dispositif dans lequel, dans un premier sens de rotation, le liquide peut être entraîné à travers la fente formée au fond de la zone réservoir (5) entre le rouleau applicateur (2) et le rouleau doseur (4) et, de là, peut être transporté ou transféré à une bande de matière, caractérisé en ce que, dans un deuxième sens de rotation, inverse du premier, du rouleau applicateur (2), le liquide peut être évacué librement de la zone réservoir (5) vers le haut, c'est-à-dire éloigné de la fente formée entre le rouleau doseur (4) et le rouleau applicateur (2) et en ce qu'il est prévu un rouleau répartiteur (6) qui peut être appliqué contre le rouleau applicateur (2), dans la région comprise entre la zone réservoir (5) et la ligne de contact entre la bande de matière et le rouleau applicateur (2) lorsque le rouleau applicateur est entraîné dans le deuxième sens ou sens inverse et en ce que le liquide à appliquer peut être dosé par la fente formée entre le rouleau répartiteur (6) et le rouleau applicateur (2).

2. Dispositif selon la revendication 1, caractérisé en ce que le rouleau répartiteur (6) est placé sur la circonférence du rouleau applicateur entre la génératrice supérieure de ce dernier et le rouleau doseur (4) placé plus bas, de telle manière qu'une retenue de liquide qui se forme à la fente d'entrée entre le rouleau répartiteur (6) et le rouleau applicateur (2) puisse refluer dans la zone réservoir (5) par gravité.

3. Dispositif selon la revendication 1 ou la revendication 2, caractérisé en ce que le rouleau doseur (4) est disposé en avant du rouleau applicateur (2) dans le sens de l'avance de la bande de matière (3) et en ce que, lorsque le rouleau applicateur (2) est entraîné, le rouleau répartiteur (6) peut être sélectivement désaccouplé ou entraîné conjointement avec le rouleau applicateur.

4. Dispositif selon la revendication 3, caractérisé en ce que le rouleau répartiteur (6) peut être appliqué contre la moitié supérieure du rouleau applicateur (2).

5. Dispositif selon une des revendications précédentes, caractérisé en ce que le rouleau répartiteur (6) peut être entraîné en sens inverse du rouleau applicateur (2).

6. Dispositif selon une des revendications précédentes, caractérisé en ce que le rouleau répartiteur (6) peut être entraîné par un mécanisme (7) que l'on peut accoupler à l'axe du rouleau applicateur (2).

7. Dispositif selon une des revendications précédentes, caractérisé en ce que le rouleau répartiteur (6) peut être entraîné au moyen d'un mécanisme que l'on peut accoupler à l'axe du rouleau doseur (4).

8. Dispositif selon la revendication 6 ou 7, caractérisé en ce que le mécanisme (7) et le rouleau répartiteur (6) forment une unité que l'on peut déplacer en translation dans le sens qui la rapproche du rouleau applicateur (2) ou qui l'éloigne de ce dernier, au moyen d'un dispositif d'avance.

9. Dispositif selon la revendication 8, caractérisé en ce que le dispositif d'avance présente au moins une crémaillère (13) qui engrène avec une roue dentée de l'unité mobile en translation de telle manière que cette dernière puisse être entraînée en translation le long de la crémaillère par la rotation de la roue dentée.
